# EUROPÄISCHE PATENTSCHRIFT

(11) **EP 1 460 014 B1**
(45) Veröffentlichungstag und Bekanntmachung des Hinweises auf die Patenterteilung: **03.10.2007**
(21) Anmeldenummer: 03006152.7
(22) Anmeldetag: 18.03.2003
(51) Int. Cl.: B65H 45/12, B42C 1/00

(54) **Verfahren zum Falzen eines Bogens zu einem Falzbogen mit wenigstens 16 Seiten**
Sheet folding method to obtain an at least 16-pages folded sheet
Méthode de pliage d'une feuille pour obténir une brochure ayant au moins 16 pages

(43) Veröffentlichungstag der Anmeldung: 22.09.2004
(73) Patentinhaber: Maschinenbau Oppenweiler Binder GmbH & Co. KG, 71570 Oppenweiler (DE)
(72) Erfinder: Hoffman, Joachim, 71711 Steinheim (DE); Tegtmeier, Bodo, 73553 Alfdorf-Phalbronn (DE); Krieger, Eberhard, 71384 Weinstadt-Strümpfelbach (DE)
(74) Vertreter: Hano, Christian

(56) Entgegenhaltungen:
- EP-A- 0 826 515
- CH-A- 282 103
- DE-A- 2 325 937
- DE-A- 3 312 931
- US-A- 3 784 187

## Beschreibung

Die Erfindung betrifft ein Verfahren zum Falzen eines Bogens zu einem Falzbogen mit wenigstens 16 Seiten.

Aus der DE 33 12 931 C2 ist bereits ein Verfahren zur Herstellung von wenigstens 16 Seiten aufweisenden Broschüren aus einem Bogen bekannt, der durch nacheinander angeordnete Ausrichte- und Fördertische, Falzwalzen und Falztaschen sowie Leimdüsen aufweisende Falzwerke geführt wird, an denen der Bogen längs Falzlinien gefalzt wird, wobei vor dem Falzen auf wenigstens einem Teil der Falzlinien Leim aufgetragen wird und der gefalzte Bogen randseitig beschnitten wird.

Bei den bekannten Verfahren erfolgen die Bogenfalzungen in Taschenfalzwerken, die aufeinanderfolgend jeweils rechtwinklig zueinander angeordnet sind. Bei einer Anordnung können zwei Taschenfalzwerke hintereinander mit gleicher Transportrichtung angeordnet werden, worauf ein drittes Falzwerk in rechtwinkliger Anordnung zu den ersten beiden folgt.

Neben Taschenfalzwerken finden beim Falzen von Bogen auch Schwertfalzwerke bzw. Z-Falzwerke sowie Pflugfalzwerke Verwendung.

Die Anordnung der verschiedenen Falzwerke zu Falzanlagen macht die häufige rechtwinklige Umlenkung der gefalzten Bogen erforderlich, wodurch die Bogenverarbeitungsgeschwindigkeiten der Anlage beeinträchtigt werden. Zur Erhöhung der Bogengeschwindigkeiten ist man deshalb dazu übergegangen, den Strom der Falzbogen in zwei Ströme von weiter zu falzenden Bogen aufzuteilen, was die Anlage apparativ sehr aufwändig macht.

In der CH -A-282 103 ist ein Verfahren zum Falzen eines Bogens zu einem Falzbogen mitwenigstens 16 Seiten offenbart, bei welchem unmittelbar aufeinanderfolgend
a) der Bogen um seine zu seiner Zuführtransportrichtung quer verlaufende Mittellinie gefalzt wird, wodurch ein erster Falzbogen mit vier Seiten gebildet wird,
b) der erste Falzbogen um eine zur Zuführtransportrichtung längs verlaufende Falzlinie gefalzt wird, wodurch ein zweiter Falzbogen mit acht Seiten gebildet wird,
c) der zweite Falzbogen um eine zur Zuführtransportrichtung quer verlaufende Falzlinie gefalzt wird, wodurch ein dritter Falzbogen mit sechzehn Seiten gebildet wird.

Da zweite Falzbogen zur Bildung des dritten Falzbogens quer zur Zuführtransportrichtung gefalzt wird, muss der zweite Falzbogen umgelenkt werden. Hierdurch wird die durchschnittliche Bogengeschwindigkeit verringert.

Die der Erfindung zugrundeliegende Aufgabe besteht darin, ein Verfahren bereitzustellen, mit dem auf einfache Weise mit hoher Bogenverarbeitungsgeschwindigkeit ein Falzbogen mit wenigstens 16 Seiten gefalzt werden kann.

Diese Aufgabe wird durch ein Verfahren zum Falzen eines Bogens zu einem Falzbogen mit wenigstens 16 Seiten mit den Verfahrensschritten nach Anspruch 1 gelöst.

Das erfindungsgemäße Verfahren ermöglicht sehr hohe Bogengeschwindigkeiten, da bis zur Ausbildung des dritten Falzbogens keine Umlenkung aus der Zuführtransportrichtung erfolgt. Der dritte Falzbogen ist verglichen mit dem Ausgangsbogen relativ klein und stabil, so dass seine Umlenkung mit einer sehr hohen Anlagengeschwindigkeit erfolgen kann, mit der dann auch die Bildung eines vierten Falzbogens durchgeführt werden kann.

Vorteilhafterweise wird der dritte Falzbogen vor seiner Umlenkung in der Zuführtransportrichtung gepresst, wodurch seine Umlenkung mit der Anlagengeschwindigkeit und seine Ausrichtung und sein Weitertransport zur Bildung des vierten Falzbogens präzise durchgeführt werden können.

Die Falzungen werden dadurch erleichtert, wenn in den Bogen längs der sich in der Zuführtransportrichtung erstreckenden Falzlinien bereits am Anfang Perforationen ausgebildet werden.

Bei der Durchführung des erfindungsgemäßen Verfahrens wird für die erste Falzung ein Taschenfalzwerk, für die zweite und dritte Falzung ein Pflugfalzwerk, für die Umlenkung ein Umlenktisch und für die vierte Falzung ein Schwertfalzwerk verwendet.

Die beiden Pflugfalzwerke sind dabei vorteilhafterweise an ein und dem selben Bauelement kombiniert. Zwischen dem Pflugfalzwerk und dem Umlenktisch wird vorzugsweise eine Kleinpresse angeordnet, um den dritten Falzbogen flachgepresst und in genauer Positionierung auf den Umlenktisch zu bringen, so dass dort auch noch eine Beschneidung erfolgen kann.

Die Taktzeit kann verringert werden, wenn die Längsseite des Bogens quer zur Zuführtransportrichtung verläuft, d.h. der Bogen als erstes um seine in Längsrichtung verlaufende Mittellinie gefalzt wird.

Ein Ausführungsbeispiel der Erfindung wird anhand von Zeichnungen näher erläutert. Es zeigt:
Fig. 1 in einer Draufsicht den Ablauf der Bogenfalzung,
Fig. 2 den Ablauf der Bogenfalzung von Fig. 1 perspektivisch und
Fig. 3 schematisch in der Draufsicht eine für die Bogenfalzung verwendete Anlage.

Wie in Fig. 1 und 2 gezeigt ist, hat der eingesetzte Bogen 11 eine bezogen auf seine Transportrichtung 30 quer verlaufende Mittellinie 21, die parallel zur Längsseite des Bogens 11 verläuft, wodurch zwei Querfelder gebildet werden, von denen jedes seinerseits eine Quermittellinie 22a bzw. 22b hat. Der Bogen 11 hat in Transportrichtung 30 eine Mittellinie 26, wodurch zwei seitliche Felder gebildet werden, von denen jedes seinerseits eine Längsmittellinie 27a bzw. 27b hat. Die Längsmittellinien 26, 27a und 27b sind zweckmäßigerweise perforiert.

In einem ersten Falzschritt wird der Bogen 11 um seine zu seiner Zuführtransportrichtung 30 quer verlaufende Mittellinie 21 gefalzt, wodurch ein erster Falzbogen 12 mit vier Seiten gebildet wird. Daraufhin wird der erste Falzbogen 12 um seine zur Zuführtransportrichtung 30 längs verlaufende Mittellinie 26 gefalzt, wodurch ein zweiter Falzbogen 13 mit acht Seiten gebildet wird.

Anschließend wird der zweite Falzbogen 13 um seine zur Zuführtransportrichtung 30 längs verlaufend Mittellinie 27a, 27b gefalzt, wodurch ein dritter Falzbogen 14 mit sechzehn Seiten gebildet wird. Diese Falzungen können mit sehr hohen Bogentransportgeschwindigkeiten durchgeführt werden, wobei der dritte Falzbogen 14 gegenüber dem Ausgangsbogen relativ klein und durch die Falzungen sehr stabil ist, so dass er mit der hohen Bogentransportgeschwindigkeit rechtwinklig in eine Weitertransportrichtung umgelenkt und um seine zur Weitertransportrichtung längs verlaufende Mittellinie gefalzt werden kann, wodurch ein vierter Falzbogen mit 32 Seiten gebildet wird, alles bei der gleichbleibenden konstanten Bogentransportgeschwindigkeit. Die Stellung des Falzbogens 15 ist nicht in Fig. 1, jedoch in Fig. 2 und Fig. 3 gezeigt. Aus Fig. 1 und 2 sind die aufeinanderliegenden Falzlinien jeweils durch die Zuordnung der Buchstaben a und b erkennbar.

Wie teilweise aus Fig. 1 und 2 und schematisch aus Fig. 3 zu ersehen ist, ist der erste Falzbogen 12 aus dem Ausgangsbogen 11 in einem Taschenfalzwerk 33 gefalzt, in das der Ausgangsbogen 11 quer, d.h. mit seiner Längsseite voraus einläuft. Das Taschenfalzwerk 33 gibt den Bogen in der Zuführtransportrichtung 30 an ein kombiniertes Bauelement 34 ab, bei dem in der Zuführtransportrichtung 30 hintereinander entsprechend der Anordnung zwei Pflugfalzwerke 34a, 34b vorgesehen sind, mit denen der zweite Falzbogen 13 und der dritte Falzbogen 14 gebildet werden. Der dritte Falzbogen 14 durchläuft dann eine Kleinpresse 35, wodurch ein flacher stabiler dritter Falzbogen gebildet wird, der dann auf den Umlenk- und Schneidetisch 36 transportiert wird, an dem er längs eines Führungslineals 37 in genauer Ausrichtung in der Weitertransportrichtung 31 weitertransportiert wird, die zur Zuführtransportrichtung 30 senkrecht ist. Der beschnittene dritte Falzbogen 14 wird dann in der Weitertransportrichtung zu einem Schwertfalzwerk 38 transportiert, auf dem der vierte Falzbogen mit 32 Seiten gebildet wird, der dann in bekannter Weise an eine Auslage 39 mit einer Transportrichtung 32 gegeben wird, die zur Zuführtransportrichtung 30 parallel, jedoch entgegengesetzt ist.

Mit dem erfindungsgemäßen Verfahren lässt sich, verglichen mit den konventionellen Verfahren die Bogentransportgeschwindigkeit verdoppeln, indem bis zum dritten Falzbogen die Bogentransportrichtung unverändert bleibt. Da der Bogen quer in das Taschenfalzwerk einläuft, kann die Zeit zwischen zwei aufeinander folgenden Bogen verkürzt werden.

Bei dem beschriebenen Verfahren wird der erste Falzbogen 13 zur Bildung des dritten Falzbogens 14 um die Mittelinie 26 und dann um die Mittellinie 27a, 27b gefalzt. Es ist jedoch auch möglich, zunächst um die Linie 27a und anschließend um eine weitere in Zuführtransportrichtung 30 verlaufende Linie 26 oder 27b nach oben oder nach unten zu falzen. Es kann auch, zunächst um die Linie 27b und anschließend um eine weitere in Zuführtransportrichtung verlaufende Linie 26 oder 27a nach oben oder nach unten gefalzt werden.

## Patentansprüche

1. Verfahren zum Falzen eines Bogens (11) zu einem Falzbogen mit wenigstens 16 Seiten, bei welchem unmittelbar aufeinanderfolgend
a) der Bogen (11) um seine zu seiner Zuführtransportrichtung (30) quer verlaufende Mittellinie (21) gefalzt wird, wodurch ein erster Falzbogen (12) mit vier Seiten gebildet wird,
b) der erste Falzbogen (12) um eine zur Zuführtransportrichtung (30) längs verlaufende Falzlinie (26) gefalzt wird, wodurch ein zweiter Falzbogen (13) mit acht Seiten gebildet wird,
c) der zweite Falzbogen (13) um eine Falzlinie (27a, 27b) gefalzt wird, wodurch ein dritter Falzbogen (14) mit sechzehn Seiten gebildet wird,
**dadurch gekennzeichnet, dass**
die Zuführtransportrichtung in den Verfahrensschritten a) bis c) unverändert bleibt und der zweite Falzbogen (13) zur Bildung des dritten Falzbogens (14) um eine zur Zuführtransportrichtung (30) längs verlaufende Falzlinie (27a, 27b) gefalzt wird.

2. Verfahren nach Anspruch 1, **dadurch gekennzeichnet, dass**
d) der dritte Falzbogen (14) in eine Weitertransportrichtung (31) umgelenkt wird, die zur Zuführtransportrichtung (30) im Wesentlichen rechtwinklig verläuft, und
e) der dritte Falzbogen (14) um seine zur Weitertransportrichtung (31) längs verlaufenden Mittellinie (22a, 22b) gefalzt wird, wodurch ein vierter Falzbogen mit 32 Seiten gebildet wird.

3. Verfahren nach Anspruch 1 oder 2, bei welchem der dritte Falzbogen (14) in der Zuführtransportrichtung (30) gepresst wird, bevor er in die Weitertransportrichtung (31) umgelenkt wird.

4. Verfahren nach Anspruch 1, 2 oder 3, bei welchem in dem Bogen (11) längs der sich in der Zuführtransportrichtung (30) erstreckenden Falzlinien (26, 27a, 27b) Perforationen ausgebildet werden.

5. Verfahren nach einem der vorhergehenden Ansprüche 2 bis 4, bei welchem für die Falzung nach a) ein Taschenfalzwerk (33), für die Falzung nach b) und c) jeweils ein Pflugfalzwerk (34a, 34b), für die Umlenkung nach d) ein Umlenktisch (36) und für die Falzung nach e) ein Schwertfalzwerk (38) verwendet werden.

6. Verfahren nach Anspruch 5, bei welchem ein die beiden Pflugfalzwerke (34a, 34b) kombinierendes Bauelement (34) verwendet wird.

7. Verfahren nach Anspruch 5 oder 6, bei welchem zwischen dem Pflugfalzwerk (34) und dem Umlenktisch (36) eine Kleinpresse (35) angeordnet ist, die von dem dritten Falzbogen (14) in der Zuführtransportrichtung (30) durchlaufen wird.

8. Verfahren nach einem der vorhergehenden Ansprüche, **dadurch gekennzeichnet, dass** die Längsseite des Bogens (11) quer zur Zuführtransportrichtung verläuft.

## Claims

1. A method of folding a sheet (11) into a folded sheet with at least 16 pages, wherein immediately following one another
a) the sheet (11) is folded about its centre line (21) extending transversely to its feed conveying direction (30), whereby a first folded sheet (12) with four pages is formed,
b) the first folded sheet (12) is folded about a folding line (26) extending longitudinally in relation to the feed conveying direction (30), whereby a second folded sheet (13) with eight pages is formed,
c) the second folded sheet (13) is folded about a folding line (27a,27b), whereby a third folded sheet (14) with sixteen pages is formed,
**characterised in that**
the feed conveying direction remains unaltered in the method steps a) to c) and, to form the third folded sheet (14), the second folded sheet (13) is folded about a folding line (27a,27b) extending longitudinally in relation to the feed conveying direction (30).

2. A method according to Claim 1, **characterised in that**
d) the third folded sheet (14) is deflected in a further conveying direction which extends essentially at right angles to the feed conveying direction (30), and
e) the third folded sheet (14) is folded about its centre line (22a,22b) extending longitudinally in relation to the further conveying direction, whereby a fourth folded sheet with 32 pages is formed.

3. A method according to Claim 1 or 2, in which the third folded sheet (14) is pressed in the feed conveying direction (30) before it is deflected in the further conveying direction (31).

4. A method according to Claim 1,2 or 3, in which perforations are formed in the sheet (11) along the folding lines (26,27a,27b) extending in the feed conveying direction (30).

5. A method according to any one of the preceding Claims 2 to 4, in which a buckle folder (33) is used for the folding operation according to a), a respective plough folder (34a, 34b) is used for the folding according to b) and c), a deflecting table (36) is used for the deflection according to d), and a blade folder (38) is used for the folding according to e).

6. A method according to Claim 5, in which a structural element (34) is used which combines the two plough folders (34a, 34b).

7. A method according to Claim 5 or 6, in which between the plough folder (34) and the deflecting table (36) a small press (35) is arranged, through which the third folded sheet (14) passes in the feed conveying direction (30).

8. A method according to any one of the preceding Claims, **characterised in that** the longitudinal side of the sheet (11) extends transversely to the feed conveying direction.

## Revendications

1. Procédé pour plier une feuille (11) en une feuille pliée ayant au moins 16 pages, dans lequel, directement et successivement,
a) la feuille (11) est pliée autour de sa ligne médiane (21) se prolongeant transversalement à sa direction de transport d'acheminement (30), une première feuille pliée (12) étant ainsi formée avec quatre pages,
b) la première feuille pliée (12) est pliée autour d'une ligne de pliage (26) se prolongeant longitudinalement par rapport à la direction de transport d'acheminement (30), une deuxième feuille pliée (13) étant ainsi formée avec huit pages,
c) la deuxième feuille pliée (13) est pliée autour d'une ligne de pliage (27a, 27b), une troisième feuille pliée (14) étant ainsi formée avec seize pages,
**caractérisé en ce que**,
la direction de transport d'acheminement reste inchangée dans les étapes de procédé a) à c) et la deuxième feuille pliée (13) est pliée autour d'une ligne de pliage (27a, 27b) se prolongeant longitudinalement par rapport à la direction de transport d'acheminement (30) pour former la troisième feuille pliée (14).

2. Procédé selon la revendication 1, **caractérisé en ce que**
d) la troisième feuille pliée (14) est renvoyée dans une direction de transport supplémentaire (31), qui se prolonge essentiellement perpendiculairement à la direction de transport d'acheminement (30), et
e) la troisième feuille pliée (14) est pliée autour de sa ligne médiane (22a, 22b) se prolongeant longitudinalement par rapport à la direction de transport supplémentaire (31), une quatrième feuille pliée étant ainsi formée avec 32 pages.

3. Procédé selon la revendication 1 ou 2, dans lequel la troisième feuille pliée (14) est pressée dans la direction de transport d'acheminement (30), avant qu'elle ne soit renvoyée dans la direction de transport supplémentaire (31).

4. Procédé selon la revendication 1, 2 ou 3, dans lequel des perforations sont formées dans la feuille (11) le long des lignes de pliage (26, 27a, 27b) s'étendant dans la direction de transport d'acheminement (30).

5. Procédé selon l'une quelconque des revendications précédentes 2 à 4, dans lequel une plieuse à poches (33) est employée pour le pliage selon a), une plieuse à rognoir (34a, 34b) est employée respectivement pour le pliage selon b) et c), une table de renvoi (36) est employée pour le renvoi selon d) et une plieuse à lames (38) est employée pour le pliage selon e).

6. Procédé selon la revendication 5, dans lequel un élément de construction (34) combinant les deux plieuses à rognoir (34, 34b) est employé.

7. Procédé selon la revendication 5 ou 6, dans lequel entre la plieuse à rognoir (34) et la table de renvoi (36) est disposée une petite presse, qui est parcourue par la troisième feuille pliée (14) dans la direction de transport d'acheminement (30).

8. Procédé selon l'une quelconque des revendications précédentes, **caractérisé en ce que** le côté longitudinal de la feuille 11 se prolonge transversalement à la direction de transport d'acheminement (30).
